# EUROPÄISCHE PATENTSCHRIFT

(11) **EP 4 570 726 B1**
(45) Veröffentlichungstag und Bekanntmachung des Hinweises auf die Patenterteilung: **04.02.2026**
(21) Anmeldenummer: 23215579.6
(22) Anmeldetag: 11.12.2023
(51) Int. Cl.: B66B 5/00

(54) **VERFAHREN ZUR INSTALLATION ODER REPARATUR EINER AUFZUGSTÜRE**
METHOD FOR INSTALLATION OR REPAIR OF AN ELEVATOR DOOR
PROCÉDÉ D'INSTALLATION OU DE RÉPARATION D'UNE PORTE D'ASCENSEUR

(43) Veröffentlichungstag der Anmeldung: 18.06.2025
(73) Patentinhaber: Cedes AG, 7302 Landquart (CH)
(72) Erfinder: Guidotti, Michele, 6512 Giubiasco (CH); Hardegger, Martin, 7320 Sargans (CH); Saikins, Klims, 7000 Chur (CH)
(74) Vertreter: RavensPAT Patentanwälte Partnerschaft mbB

(56) Entgegenhaltungen:
- EP-A1- 1 353 868
- EP-A1- 2 268 565
- JP-A- 2018 167 960

## Beschreibung

Die Erfindung betrifft ein Verfahren zur Installation oder Reparatur einer Aufzugstüre, welches ein Prüfverfahren zur Bewertung der Installation oder Reparatur aufweist.

Aus dem Stand der Technik sind Verfahren der genannten Art bekannt, welche die Qualität der Installation oder Reparatur einer Aufzugstüre durch fachmännisches Beobachten bewerten. Zum Beispiel ist aus der EP 2 268 565 A1 ein Verfahren zur Identifizierung einer an einer Aufzugtür durchzuführenden Wartung mit Hilfe erfasster Geräusche aufeinanderfolgender Öffnungen und Schließungen der Aufzugtür bekannt.

Es ist Aufgabe der Erfindung, ein verbessertes Verfahren der genannten Art bereit zu stellen.

Diese Aufgabe wird durch ein Verfahren nach Anspruch 1 gelöst. Vorteilhafte Ausgestaltungen sind in den weiteren abhängigen Ansprüchen angegeben.

Das erfindungsgemäße Verfahren ist ein Verfahren zur Installation oder Reparatur einer Aufzugstüre mit dem ersten Verfahrensschritt, bei welchem die Installation oder Reparatur an der Aufzugstüre durchgeführt wird und mit dem zweiten Verfahrensschritt zur Überprüfung der Installation oder Reparatur vor der Inbetriebnahme für die allgemeine Nutzung. Beim zweiten Verfahrensschritt erfolgt zunächst wenigstens einmaliges, insbesondere 2-, 3- oder 4-maliges Öffnen und Schliessen der Aufzugstüre mit der Messung der Vibration der Aufzugstüre, dann erfolgt die Bildung eines Vibrationsprofils, insbesondere eines durchschnittlichen Vibrationsprofils, aus den Öffnungs- und/oder Schliessvorgängen, dann erfolgt ein Vergleich des Vibrationsprofils mit mindestens einem Vergleichswert, und dann erfolgt in Abhängigkeit von dem Vergleich die Ausgabe eines Signals zur Akzeptanz oder zur Zurückweisung der Installation oder Reparatur für die allgemeine Nutzung.

Das Verfahren kann den Vorteil ausbilden, dass die Qualität objektiv ermittelt wird. Das Verfahren kann den Vorteil ausbilden, dass Fehler durch die manuelle Überprüfung vermieden werden. Das Verfahren kann den Vorteil ausbilden, dass das Ergebnis der Überprüfung automatisch an eine Servicestelle übermittelt werden kann.

Inbetriebnahme für die allgemeine Nutzung kann die Beendigung des Servicemodus zur Nutzung des Aufzugs für den allgemeinen Personentransport sein. Installation oder Reparatur vor der Inbetriebnahme für die allgemeine Nutzung kann meinen, dass die Installation oder Reparatur im Servicemoduls des Aufzugs erfolgt, bei dem der allgemeine Personentransport nicht erlaubt ist.

Vibrationssignatur ist eine Datenmenge, welche ein Mass für die Vibration in Abhängigkeit vom Zeitverlauf oder vom Distanzverlauf angibt.

Vorzugsweise erfolgt das Öffnen und Schliessen der Aufzugstüre mit Messung der Vibration der Aufzugstüre so oft, bis ausreichend Daten für ein Vibrationsprofil gemessen wurden, sodass eine Funktion der gemessenen Daten oder des Vibrationsprofils, welche insbesondere eine Datenqualität repräsentiert, einen Schwellenwert über- oder unterschreitet.

Diese Funktion kann insbesondere eine statistische Funktion sein. Das Über- oder Unterschreiten des Schwellenwertes bedeutet, dass die Datenqualität ausreichend ist, um das Verfahren mit ausrechender Zuverlässigkeit auszuführen.

Dies kann den Vorteil ausbilden, dass stets eine vergleichbare Qualität des Verfahrens erreicht wird, sodass die Signale aus dem Verfahren an verschiedenen Aufzugstüren vergleichbar sind. Dies kann den Vorteil ausbilden, dass das Verfahren zuverlässiger wird.

Vorzugsweise wird der Vergleich des Vibrationsprofils mit dem mindestens einem Vergleichswert unter Benutzung eines Vergleichs mit einem vorgegebenen Referenzprofil ausgeführt.

Vorzugsweise wird der Vergleich des Vibrationsprofils mit dem mindestens einem Vergleichswert unter Benutzung der Auswertung ausgeführt, ob ein Schwellenwert überschritten oder unterschritten wird.

Vorzugsweise wird der Vergleich des Vibrationsprofils mit dem mindestens einem Vergleichswert unter Benutzung der Auswertung ausführt, ob mindestens eine Amplitude des Vibrationsprofils einen Schwellenwert über- oder unterschreitet.

Vorzugsweise wird der Vergleich des Vibrationsprofils mit dem mindestens einem Vergleichswert unter Benutzung der Auswertung ausführt, ob die mindestens eine Amplitude des Vibrationsprofils periodisch einen Schwellenwert über- oder unterschreitet.

Vorzugsweise wird der Vergleich des Vibrationsprofils mit dem mindestens einem Vergleichswert unter Benutzung der Detektion einer bestimmten Frequenz, insbesondere einer Eigenfrequenz der Aufzugstüre ausgeführt.

Vorzugsweise wird der Vergleich des Vibrationsprofils mit dem mindestens einem Vergleichswert unter Benutzung einer Frequenzanalyse ausgeführt.

Vorzugsweise wird der Vergleich des Vibrationsprofils mit dem mindestens einem Vergleichswert unter Benutzung einer Wavelet-Analyse ausgeführt.

Vorzugsweise wird der Vergleich des Vibrationsprofils mit dem mindestens einem Vergleichswert unter Benutzung einer Mustererkennung ausgeführt.

Weitere Merkmale der Erfindung sind in den Zeichnungen angegeben.

Die jeweils genannten Vorteile können sich auch für Merkmalskombinationen realisieren in deren Zusammenhang sie nicht genannt sind.

### Überblick über die Zeichnungen:

Ausführungsbeispiele der Erfindung sind in den Zeichnungen dargestellt und werden im Folgenden näher erläutert. Gleiche Bezugszeichen in den einzelnen Figuren bezeichnen dabei einander entsprechende Elemente. Es zeigen:
- Fig. 1: Flussdiagramm des Verfahrens

### Detaillierte Beschreibung der Zeichnung:

Fig. 1 zeigt ein Flussdiagramm des Verfahrens 10. Der Ablauf beginnt mit der Installation oder Reparatur der Aufzugstüre 11. Dies ist der erste Verfahrensschritt 10. Nach dem ersten Verfahrensschritt 10 folgt der zweite Verfahrensschritt 20.

Beim zweiten Verfahrensschritt 20 erfolgt zunächst ein Öffnen und Schliessen der Aufzugstüre mit der Messung der Vibration der Aufzugstüre 21. Die Messung 21 kann mit einem Vibrationssensor erfolgen, welcher an der Aufzugstüre angeordnet ist. Der Vibrationssensor kann auch am Lichtgitter an der Aufzugskabine angeordnet sein.

Nach der Messung eines Öffnung- und Schliessvorgangs 21 erfolgt ein Vergleich 22 der gemessenen Daten mit einem Vergleichswert 23. Wird der Vergleichswert 23 nicht erreicht, so erfolgt erneut eine Messung eines Öffnung- und Schliessvorgangs 21 und die gemessenen Daten werden mit den vormals gemessenen Daten verknüpft und wieder erfolgt der Vergleich der verknüpften Daten mit dem Vergleichswert 23. Wird der Vergleichswert 23 nicht erreicht so startet der Verfahrensschritt 20 stehts neu, bis der Vergleich ergibt, dass der Vergleichswert 23 erreicht ist.

Dann werden die Daten zu einer Vibrationssignatur zusammengeführt 24.

Die Vibrationssignatur 24 wird nun einem Vergleich 25 mit einer Referenz-Vibrationssignatur 26 unterzogen. Ergibt der Vergleich 25 eine ausreichende Ähnlichkeit zwischen der Vibrationssignatur 24 und der Referenz-Vibrationssignatur 26 in Abhängigkeit von einem oder mehreren Schwellenwerten, so gibt der zweite Verfahrensschritt ein Signal für die Akzeptanz der Installation oder Reparatur 31 aus. Ergibt der Vergleich 25 keine ausreichende Ähnlichkeit zwischen der Vibrationssignatur und der Referenz-Vibrationssignatur in Abhängigkeit von einem oder mehreren Schwellenwerten, so gibt der zweite Verfahrensschritt ein Signal für die Zurückweisung der Installation oder Reparatur 32 aus.

Die Signale für die Akzeptanz 31 und die Zurückweisung 32 werden drahtlos per Internetprotokoll an einen Server übertragen. Der Server informiert den Servicetechniker eine Service-Firma per Nachricht über das Internat automatisch über das Signal.

### Bezugszeichenliste:

- 10: Erster Verfahrensschritt
- 11: Installation oder Reparatur der Aufzugstüre
- 20: Zweiter Verfahrenschritt
- 21: Öffnen und Schliessen der Türe mit Vibrationsmessung
- 22: Vergleich
- 23: Schwellenwert
- 24: Bildung oder Ausgabe des Vibrationsprofils
- 25: Vergleich des Vibrationsprofils
- 26: Vergleichswert

- 31: Signal für Akzeptanz der Installation oder Reparatur
- 32: Signal für Zurückweisung der Installation oder Reparatur

## Patentansprüche

1. Verfahren zur Installation oder Reparatur einer Aufzugstüre
- mit dem ersten Verfahrensschritt (10):
- Installation oder Reparatur an der Aufzugstüre (11)
- und mit dem zweiten Verfahrensschritt (20)
- zur Überprüfung der Installation oder Reparatur vor der Inbetriebnahme für die allgemeine Nutzung:
- wenigstens einmaliges, insbesondere 2-, 3- oder 4-maliges Öffnen und Schliessen (21) der Aufzugstüre mit Messung der Vibration der Aufzugstüre,
- Bildung eines Vibrationsprofils aus den Öffnungs- und/oder Schliessvorgängen (21),
- Vergleich (25) des Vibrationsprofils mit mindestens einem Vergleichswert (26),
- Ausgabe eines Signals zur Akzeptanz (31) oder zur Zurückweisung (32) der Installation oder Reparatur für die allgemeine Nutzung in Abhängigkeit von dem Vergleich.

2. Verfahren nach Anspruch 1
**dadurch gekennzeichnet, dass**
- das Öffnen und Schliessen (21) der Aufzugstüre mit Messung der Vibration der Aufzugstüre
- so oft erfolgt,
- bis ausreichend Daten für ein Vibrationsprofil gemessen wurden, sodass eine Funktion der gemessenen Daten oder des Vibrationsprofils, welche insbesondere eine Datenqualität repräsentiert, einen Schwellenwert (23) über- oder unterschreitet.

3. Verfahren nach einem vorhergehenden Anspruch
**dadurch gekennzeichnet, dass**
- der Vergleich (25) unter Benutzung
- eines Vergleichs mit einem vorgegebenen Referenzprofil ausgeführt wird.

4. Verfahren nach einem vorhergehenden Anspruch
**dadurch gekennzeichnet, dass**
- der Vergleich (22) unter Benutzung der Auswertung ausgeführt wird,
- ob ein Schwellenwert (23) überschritten oder unterschritten wird.

5. Verfahren nach einem vorhergehenden Anspruch
**dadurch gekennzeichnet, dass**
- der Vergleich (22, 25) unter Benutzung der Auswertung ausführt wird,
- ob mindestens eine Amplitude des Vibrationsprofils einen Schwellenwert (23) über- oder unterschreitet.

6. Verfahren nach einem vorhergehenden Anspruch
**dadurch gekennzeichnet, dass**
- der Vergleich (22, 25) unter Benutzung der Auswertung ausführt wird,
- ob die mindestens eine Amplitude des Vibrationsprofils periodisch einen Schwellenwert (23) über- oder unterschreitet.

7. Verfahren nach einem vorhergehenden Anspruch
**dadurch gekennzeichnet, dass**
- der Vergleich (22, 25) unter Benutzung
- der Detektion einer bestimmten Frequenz, insbesondere einer Eigenfrequenz der Aufzugstüre ausgeführt wird.

8. Verfahren nach einem vorhergehenden Anspruch
**dadurch gekennzeichnet, dass**
- der Vergleich (22, 25) unter Benutzung
- einer Frequenzanalyse ausgeführt wird.

9. Verfahren nach einem vorhergehenden Anspruch
**dadurch gekennzeichnet, dass**
- der Vergleich (22, 25) unter Benutzung
- einer Wavelet-Analyse ausgeführt wird.

10. Verfahren nach einem vorhergehenden Anspruch
**dadurch gekennzeichnet, dass**
- der Vergleich (22, 25) unter Benutzung
- einer Mustererkennung ausgeführt wird.

## Claims

1. Method for installing or repairing a lift door,
- comprising the first method step (10) of:
- installing or repairing the lift door (11)
- and comprising the second method step (20),
- in order to verify the installation or repair before commissioning for general use, of:
- opening and closing (21) the lift door at least once, in particular 2, 3 or 4 times, with measurement of the vibration of the lift door,
- creating a vibration profile from the opening and/or closing operations (21),
- comparing (25) the vibration profile with at least one comparison value (26),
- outputting a signal to accept (31) or reject (32) the installation or repair for general use on the basis of the comparison.

2. Method according to Claim 1,
**characterized in that**
- the opening and closing (21) of the lift door with measurement of the vibration of the lift door
- is carried out
- until sufficient data for a vibration profile have been measured so that a function of the measured data or the vibration profile, which in particular represents a data quality, exceeds or underruns a threshold value (23).

3. Method according to a preceding claim,
**characterized in that**
- the comparison (25) is made using
- a comparison with a predefined reference profile.

4. Method according to a preceding claim,
**characterized in that**
- the comparison (22) is made using the evaluation of
- whether a threshold value (23) is exceeded or underrun.

5. Method according to a preceding claim,
**characterized in that**
- the comparison (22, 25) is made using the evaluation of
- whether at least one amplitude of the vibration profile exceeds or underruns a threshold value (23).

6. Method according to a preceding claim,
**characterized in that**
- the comparison (22, 25) is made using the evaluation of
- whether the at least one amplitude of the vibration profile periodically exceeds or underruns a threshold value (23).

7. Method according to a preceding claim,
**characterized in that**
- the comparison (22, 25) is made using
- the detection of a specific frequency, in particular a natural frequency, of the lift door.

8. Method according to a preceding claim,
**characterized in that**
- the comparison (22, 25) is made using
- frequency analysis.

9. Method according to a preceding claim,
**characterized in that**
- the comparison (22, 25) is made using
- wavelet analysis.

10. Method according to a preceding claim,
**characterized in that**
- the comparison (22, 25) is made using
- pattern recognition.

## Revendications

1. Procédé d'installation ou de réparation d'une porte d'ascenseur
- présentant la première étape de procédé (10) :
- installation de la porte d'ascenseur (11) ou réparation au niveau de celle-ci
- et présentant la deuxième étape de procédé (20)
- de test de l'installation ou de la réparation avant la mise en service pour l'utilisation générale :
- au moins une ouverture et fermeture (21), en particulier 2, 3 ou 4 ouvertures et fermetures, de la porte d'ascenseur avec mesure de la vibration de la porte d'ascenseur,
- formation d'un profil de vibration à partir des processus d'ouverture et/ou de fermeture (21),
- comparaison (25) du profil de vibration à au moins une valeur comparative (26),
- émission d'un signal pour l'acceptation (31) ou le refus (32) de l'installation ou de la réparation pour l'utilisation générale en fonction de la comparaison.

2. Procédé selon la revendication 1,
**caractérisé en ce que**
- l'ouverture ou la fermeture (21) de la porte d'ascenseur avec mesure de la vibration de la porte d'ascenseur
- a lieu aussi souvent que nécessaire,
- jusqu'à ce que suffisamment de données pour un profil de vibration aient été mesurées, de telle sorte qu'une fonction des données mesurées ou du profil de vibration, qui représente en particulier une qualité de données, dépasse ou n'atteint pas une valeur seuil (23).

3. Procédé selon l'une des revendications précédentes, **caractérisé en ce que**
- la comparaison (25) est exécutée à l'aide
- d'une comparaison à un profil de référence prédéfini.

4. Procédé selon l'une des revendications précédentes, **caractérisé en ce que**
- la comparaison (22) est exécutée à l'aide de l'évaluation
- indiquant si une valeur seuil (23) est dépassée ou n'est pas atteinte.

5. Procédé selon l'une des revendications précédentes, **caractérisé en ce que**
- la comparaison (22, 25) est exécutée à l'aide de l'évaluation
- indiquant si au moins une amplitude du profil de vibration dépasse ou n'atteint pas une valeur seuil (23).

6. Procédé selon l'une des revendications précédentes, **caractérisé en ce que**
- la comparaison (22, 25) est exécutée à l'aide de l'évaluation
- indiquant si ladite au moins une amplitude du profil de vibration dépasse ou n'atteint pas périodiquement une valeur seuil (23).

7. Procédé selon l'une des revendications précédentes, **caractérisé en ce que**
- la comparaison (22, 25) est exécutée à l'aide
- de la détection d'une fréquence déterminée, en particulier d'une fréquence propre, de la porte d'ascenseur.

8. Procédé selon l'une des revendications précédentes, **caractérisé en ce que**
- la comparaison (22, 25) est exécutée à l'aide
- d'une analyse de fréquence.

9. Procédé selon l'une des revendications précédentes, **caractérisé en ce que**
- la comparaison (22, 25) est exécutée à l'aide
- d'une analyse en ondelettes.

10. Procédé selon l'une des revendications précédentes, **caractérisé en ce que**
- la comparaison (22, 25) est exécutée à l'aide
- d'une reconnaissance de motifs.
